# EUROPÄISCHE PATENTSCHRIFT

(11) **EP 0 133 271 B1**
(45) Veröffentlichungstag und Bekanntmachung des Hinweises auf die Patenterteilung: **29.03.1989**
(21) Anmeldenummer: 84108706.7
(22) Anmeldetag: 24.07.1984
(51) Int. Cl.: F25B 33/00

(54) **Austreiber für eine Sorptionswärmepumpe**
Generator for a sorption heat pump
Générateur pour une pompe à chaleur à sorption

(30) Priorität: 06.08.1983 DE 8322960 U; 06.08.1983 DE 8322959 U; 06.08.1983 DE 8322962 U
(43) Veröffentlichungstag der Anmeldung: 20.02.1985
(73) Patentinhaber: Joh. Vaillant GmbH u. Co., 42810 Remscheid (DE); COFRABEL N.V., B-1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: Goebel, Peter, D-5632 Wermelskirchen (DE); Heimbach, Paul, D-5068 Odenthal 2 (DE); Mehlau, Hans-Joachim, D-56500 Solingen 11 (DE)
(74) Vertreter: Heim, Johann-Ludwig

(56) Entgegenhaltungen:
- DE-A- 2 913 066
- DE-A- 3 028 216
- DE-A- 3 143 668
- DE-A- 3 201 074
- DE-A- 3 229 321
- DE-C- 549 116
- DE-C- 735 163
- FR-A- 1 471 989
- FR-A- 2 012 019
- GB-A- 386 811
- GB-A- 548 519
- US-A- 3 254 507
- US-A- 3 407 625

## Beschreibung

Die vorliegende Erfindung bezieht sich auf einen Austreiber für eine Sorptionswärmepumpe gemäß dem Oberbegriff des unabhängigen Anspruchs.

Ein solcher Austreiber ist bekanntgeworden aus der DE-A-3 143 668.

Aus der US-A-3 407 625 ist eine Absorptionskälteanlage bekanntgeworden, die einen von einem Brenner beheizten Austreiber mit einem Lösungsmittel-Wärmetauscher beschreibt. Der Austreiber ist hierbei als Gefäß ausgebildet, das in eine Brennkammer reicht und von einem ringförmigen Gasbrenner beheizt wird. Am Außenumfang des Austreibers befinden sich Wärmetauschelemente.

Schließlich ist aus der DE-A-2 913 066 eine Absorptionswärmepumpen-Anlage bekanntgeworden, die einen Austreiber mit einem Abgaswärmetauscher aufweist, der in einem Abgaskanal auf einem höheren Niveau, aber unabhängig vom Austreibergefäß, angeordnet ist.

Der vorliegenden Erfindung liegt gegenüber diesem Stand der Technik die Aufgabe zugrunde, unter Verbesserung des thermischen Wirkungsgrades eines Austreibers einer Wärmepumpe einen Lösungsmittel-Wärmetauscher in den Austreiber zu integrieren und betriebsmäßig zu optimieren und weiterhin einen Abgaswärmetauscher derart in diesen Austreiber zu integrieren, daß er an einer Stelle vorgesehen ist, in der der Strömungsquerschnitt für das Abgas eingeschnürt ist.

Zur Lösung dieser Aufgabe besteht die Erfindung in den kennzeichnenden Merkmalen des unabhängigen Patentanspruchs.

Weitere Ausgestaltungen und besonders vorteilhafte Weiterbildungen der Erfindung sind Gegenstand der diesem Anspruch nachgeordneten abhängigen Ansprüche beziehungsweise gehen aus der nachfolgenden Beschreibung hervor, die ein Ausführungsbeispiel der Erfindung anhand der Figuren 1 bis 3 der Zeichnung näher erläutert.

Es zeigen:
Figur 1 einen Querschnitt durch einen in der senkrechten geschnittenen Austreiber,
Figur 2 einen weiteren Querschnitt in einer waagerechten Schnittebene im vergrößerten Maßstab und
Figur 3 vergrößertes Detail.

In den drei Figuren bedeuten gleiche Bezugszeichen jeweils die gleichen Einzelheiten.

Der Austreiber 1 weist ein Isoliergehäuse 2 auf, das einen Hohlzylinder umschließt. Innerhalb des Gehäuses ist im Abstand von dessen Innenwandung der eigentliche Behälter 3 aufgehängt, der mit einem Gemisch aus Kältemittel (Ammoniak) und Lösungsmittel (Wasser) gefüllt ist. Das Gehäuse 2 ist von einer Abdeckung 4 in einem Abstand 5 umgeben, so daß ein der Luftführung dienender Spaltraum entsteht. Durch Öffnungen 6 an der Oberseite der Abdeckung 4 kann Luft einströmen und in dem durch den Abstand 5 gebildeten Spaltraum am Außenmantel der Abdeckung 4 entlangstreichen und von dort Wärme aufnehmen. Durch eine am Boden der Abdeckung 4 angeordnete Luftdurchtrittsöffnung 7 tritt die Luft in den Innenraum 8 des Gehäuses 2 ein. Der Behälter 3 weist im wesentlichen Zylinderform auf, an seinem unteren Ende 9 ist er mit einer halbkugeligen Abrundung 10 versehen.

Diese halbkugelige Abrundung bildet den tiefsten Teil des Austreibers, darunter ist ein hohlzylindrischer Gasbrenner 11 angeordnet, der über eine Brennstoffzuleitung 12 mit Gas gespeist ist. Zwischen der Oberseite 13 des Brenners 11 und der halbkugeligen Abrundung 10 ist ein kegelförmiger Leitkörper 14 angeordnet.

Zwischen dem Innenmantel 15 des Gehäuses 2 und dem Außenmantel 16 des Behälters 3 erstreckt sich oberhalb der halbkugeligen Abrundung 10 eine Wärmetauschzone zwischen den Rauchgasen des Brenners und dem Innenraum 17 des Behälters 3. Diese Wärmetauschzone besteht aus Rippen, die auf den Außenmantel des Behälters aufgebracht sind. Die Rippen sind Teil eines Blechbandes, das gebogen ist und sich mit seinem Innendurchmesser nach Art einer Schraube unter Wahrung von Abständen im Höhenniveau jeweils an den Außenmantel des Behälters 3 anlegt. Da das Band im Bereich seines sich an den Innenmantel 15 des Gehäuses 2 anlegenden Außendurchmessers mit Schlitzen 18 versehen ist, bilden sich verwundene Rippen 19, die in einem Bereich von 20 bis 30° gegen die Behälterlängsachse schräg gestellt sind. Durch Versuche hat sich herausgestellt, daß der Winkel im Bereich von 10 bis 40° gewählt werden sollte, wobei 30° das Optimum darstellt.

Aus der Figur 2 sind die Schlitze 18 und die Rippen 19 gut zu sehen, gleichermaßen das Anlegen des Außendurchmessers 20 des Blechbandes 21 an den Innenmantel 16 des Gehäuses 2 und das Anlegen des Innendurchmessers 22 des Blechbandes an den Außenmantel des Behälters 3.

Die Höhe 23 der gesamten Rippenzone verhält sich zum Außendurchmesser 20 wie 1,1 bis 1,5. An der Oberseite der Rippenzone ist ein in den Innenraum 8 des Gehäuses 2 hereinragender Kegelstumpfteil 24 angeordnet, der vom Innenmantel 15 des Gehäuses 2 ausgeht und sich nach oben hin enger werdend erstreckt. Er schnürt den Ringraum zwischen dem Außenmantel des Behälters 3 und dem Innenmantel des Gehäuses 2 um zweidrittel ein. Oberhalb dieser Rippenzone ist im Ringraum 25 ein Abgaswärmetauscher 26 angeordnet, der an eine Rücklaufleitung 27 für reiche Lösung angeschlossen ist und dessen Vorlaufleitung 28 zum Innenraum 17 des Behälters 3 führt.

Am obersten Ende 29 des Ringraums 25 ist ein mit einem Gebläse 30 versehener Abgasstutzen 31 angeschlossen, der mit einem nicht dargestellten Schornstein verbunden ist. Das Geblase ist von einem Motor 32 angetrieben. Hierbei besteht die Möglichkeit, die Motordrehzahl so zu regeln, daß die Gebläseförderleistung in Abhängigkeit von einer Heizkurve an den Gasdurchsatz zum Brenner angepaßt ist, um eine Verhältnisregelung zwischen Luft und Brennstoff zu erzielen.

Der Innenraum 17 des Behälters 3 weist den nun noch zu beschreibenden Austreiber zusammen mit dem Rektifikator auf: Die reiche, aus dem mit der Leitung 28 verbundenen Temperaturwechsler kommende Lösung wird über einen Bohrstutzen 33 in den Innenraum 3, und zwar auf dem höchsten Niveau eingeleitet. Die reiche Lösung fließt über eine Vielzahl von Kolonnenböden, deren oberster mit 34 bezeichnet ist und deren unterster 35 etwa auf dem Niveau des oberen Endes 29 der Abdeckung 4 beziehungsweise des Gehäuses 2 angeordnet ist. Durch Uberlaufrohre 36 gelangt die reiche Lösung demgemäß auf den tiefsten Boden und wird von dort über ein zentrales Oberlaufrohr 36 zu einem Lösungsmittel-Wärmetauscher 37 geführt. Der Lösungsmittel-Wärmetauscher 37 besteht aus zwei konzentrischen Rohren 37 und 38, wobei das Rohr 38 identisch ist mit der zum Temperaturwechsler führenden Austrittsleitung für arme Lösung 39. Durch die Wandung des Innenrohres 38, das mit heißer armer Lösung gefüllt ist, findet eine Vorwärmung der reichen Lösung statt, die im Ringraum zwischen den Rohren 38 und 37 herunterfließt. Den unteren Teil des Lösungsmittel-Wärmetauschers 37 bildet eine Rohrschlange 40, zu der die Leitung 38 aufgewickelt ist. Diese Rohrschlange ist von einer Erweiterung 41 des Rohres 37 umgeben. Die Erweiterung weist eine Austrittsstelle 42 für die reiche Lösung auf, diese Austrittsstelle liegt im Bereich der halbkugeligen Abrundung 10. Somit entsteht ein Ringraum 43 zwischen dem Außenmantel der Erweiterung 41 und dem Innenmantel des Behälters 3. Dieser Ringraum 43 ist mit Rippen versehen, die am Innenmantel des Behälters 3 angeordnetsind. Die Rippen bestehen aus einem Wellband oder aus einzelnen Winkelteilen 44, die aus der Figur zwei gut ersichtlich sind. Wesentlich ist, daß sich durch die Formgestaltung Rippeninnenräume 45 und Rippenaußenräume 46 ergeben, die beide mit Rohrabschnitten 47 gefüllt sind. Die Rohrabschnitte dienen zur besseren Wärmeübertragung der am Mantel des Behälters 3 anstehenden Wärme auf seinen Innenraum. Die Höhenlage der Zone der Innenrippen entspricht der Zone 23 des Außenmantels. Das Kältemittel-Lösungsmittelgemisch steht im Innenraum 17 des Behälters 3 bis zu einem Niveau 48. Oberhalb dieses Niveaus ist eine isolierende Sperrschicht 49 angeordnet. Die entstehende arme Lösung wird von einem Lösungsabzugsrohr 50 abgezogen, das unterhalb des Niveaus 48 endet. Das Lösungsmittel-Abzugsrohr ist mit Rohrschlange 40 verbunden.

Wesentlich ist noch, daß der Rauchgasnachkühler aus einem Rippenrohr besteht, das schraubenförmig um den Behälter 3 gewickelt ist und den Ringraum zwischen dem Gefäß 3 und dem Gehäuse 2 durchsetzt. Dieser Abgaswärmetauscher liegt oberhalb der Wärmetauschzone 23 des Austreibers.

Weiterhin ist wesentlich, daß das Lösungsmittel-Abzugsrohr auf einem Höhenniveau endet, das auch bei ungünstigen Betriebsbedingungen unterhalb des - schwankenden Niveaus 48 liegt. Bevorzugt ist das Ende des Lösungsmittel-Abzugsrohrs auf etwa zweidrittel der Höhe der Wärmetauschzone 23 angeordnet. Hierbei ist es möglich, diese Höhe zwischen der Hälfte und dreiviertel einzustellen.

Aus der Figur 1 ist gut ersichtlich, daß der Lösungsmittel-Wärmetauscher 37, bestehend aus den konzentrischen Rohren 36 und 38, sich im oberen Bereich nur aus den beiden konzentrischen Rohren, im unteren Bereich, also in der Verrippungszone des Austreibers, hingegen aus der Erweiterung mit dem innenliegenden zu einer Rohrwendel 40 aufgewickelten Innenrohr 38 besteht. Die Rohrschlange tritt an der Unterseite etwa im Bereich der Austrittsöffnung 42 aus der Seitenwandung der Erweiterung 41 aus und wird zu einem Saugrohr 50 nach oben gelenkt. Hierbei ist vorgesehen, daß der Anfang des Saugrohres, der mit dem Innenraum 17 in Verbindung steht, so gelegt ist, daß er mit Sicherheit auch unter dem tiefsten zu erwartenden Höhenstand des Flüssigkeitsniveaus 48 zu liegen kommt. Bevorzugt liegt das Ende des Saugrohres oberhalb des oberen Endes 51 der Erweiterung, aber unterhalb des oberen Endes der Verrippungszone 23.

Wie insbesondere Figur 3 gut zeigt, ist das Saugrohr nahe der Einmündungsstelle in die Erweiterung 41 mit kleinen Bohrungen 52 versehen, so daß auch im Falle eines sehr tiefliegenden Niveaustandes 48 nicht nur Kältemitteldampf, sondern auch noch Lösung durch die Kleinbohrung 52 aus dem Innenraum 17 abgeführt werden kann.

## Patentansprüche

1. Austreiber (1) für eine Sorptionswärmepumpe mit einem Eingang (27) für reiche Lösung und einem in eine Brennkammer unter Belassung eines Ringraumes (2) hineinragenden, mit einem dem Eingang zugeführten Kälte-Lösungsmittelgemisch gefüllten, an seinem Außen- und Innenmantel mit berippten Wärmetauschflächen versehenen Behälter (3), wobei auf dem Außenmantel (16) des Behälters (3), die berippten Wärmetauschflächen eine Rippenzone aufweisen, deren Rippen (19) um 10° bis 40° gegen die Behälterachse geneigt angeordnet sind, dadurch gekennzeichnet, daß die Kippen einem Verhältnis von h/DA = 1,1 bis 1,5 genügen, wobei DA der Außendurchmesser des Behälters einschließlich zweier gegenüberliegender Rippen und h die Höhe der Rippenzone ist, daß im Innenraum (17) des Behälters (3) ein Lösungsmittel-Wärmetauscher (37) vorgesehen ist, der einerseits mit kühler reicher Lösung, andererseits mit heißer armer Lösung im Gegenstrom gespeist ist, und daß in dem Ringraum (25) oberhalb der Rippenzone ein Abgaswärmetauscher (26) angeordnet ist, dessen Zulauf (27) mit dem Eingang und dessen Ablauf mit dem Zulauf des Lösungsmittel - Wärmetauschers für die reiche Lösung verbunden ist.

2. Austreiber nach Anspruch 1, dadurch gekennzeichnet, daß auf dem Innenmantel des Behälters (3) Rippen angeordnet sind, die kanalartige voneinander getrennte Räume bilden und daß diese Räume mit Hohlkörpern gefüllt sind.

3. Austreiber nach Anspruch 2, dadurch gekennzeichnet, daß die Rippen als gewelltes Blechband gestaltet sind, wobei der vom Blechband umschriebene Außendurchmesser DA sich zu dem vom Blechband umschriebenen Innendurchmesser DI wie 1,4 bis 1,7 verhält, und daß die Räume (45,46) zwischen den Wellungen mit Füllhohlkörpern (47) gefüllt sind.

4. Austreiber nach einem der Ansprüche 1 bis 3 mit einem unterhalb des Behälters (3) angeordneten Brenner (11), dadurch gekennzeichnet, daß der Boden (10) des Behälters (3) von einem Kegelkörper (14) gegenüber dem Brenner abgeschirmt ist.

5. Austreiber nach Anspruch 1, dadurch gekennzeichnet, daß die auf dem Außenmantel (16) des Behälters (3) angeordneten Rippen (19) aus einem gebogenen Blechband bestehen, dessen Außendurchmesser eingeschnitten ist und dessen Innendurchmesser mit dem Außenmantel des Behälters stoffschlüssig verbunden ist.

6. Austreiber nach Anspruch 1, dadurch gekennzeichnet, daß der Lösungsmittel-Wärmetauscher (37) im oberen Bereich als konzentrisches Doppelrohr (36/38), im unteren Bereich jedoch als in einer Erweiterung (41) des Außenrohres (36) gelagerte Rohrschlange (40) des Innenrohres (38) ausgeführt ist.

7. Austreiber nach Anspruch 6, dadurch gekennzeichnet, daß am unteren Ende der Erweiterung (41) wenigstens eine Austrittsöffnung (42) aus dem Ringraum zwischen den beiden Rohren (36/38) in dem Behälterinnenraum (17) vorgesehen ist.

8. Austreiber nach einem der Ansprüche 6 oder 7, dadurch gekennzeichnet, daß die Rohrschlange (40) mit einem Saugrohr (50) verbunden ist, dessen Eintrittsöffnung auf einem Höhenniveau zwischen dem Füllstandsniveau (48) des Behälters (3) und dem oberen Ende (51) der Rohrschlange (41) liegt.

9. Austreiber nach Anspruch 8, dadurch gekennzeichnet daß das Saugrohr (50) am unteren Ende wenigstens eine kleinere Bohrung (52) aufweist, die mit dem Innenraum (17) des Behälters (3) in Verbindung steht.

10. Austreiber nach Anspruch 8 oder 9, dadurch gekennzeichnet, daß das Saugrohr (50) im unteren Bereich der Erweiterung (41) in diese eintritt und dort unmittelbar in die Rohrschlange (40) übergeht.

11. Austreiber nach Anspruch 1, dadurch gekennzeichnet, daß der Abgaswärmetauscher (26) aus einem schraubenförmig um den Außenmantel (16) des Behälters (3) aufgewickelten Rippenrohr besteht.

## Claims

1. A generator (1) for a sorption heat pump comprising an entrance (27) for rich solution and a container (3), which protrudes into a combustion chamber so as to leave an annular gap and is filled with a refrigerant-solvent mixture and provided on its outside and inside surfaces with ribbed heat exchange surfaces, wherein the ribbed heat faces on the outside surface (16) of the container comprise a ribbed zone having ribs (19), which are inclined from 10° to 40° to the axis of the container, characterized in that the ribs (19) comply with a ratio h/DA = 1.1 to 1.5, wherein DA is the outside diameter of the container with two mutually opposite ribs and h is the height of the ribbed zone, the container (3) contains in its interior (17) a solvent heat exchanger (37), which is countercurrently supplied with cooled rich solution and with hot poor solution, and the annular space (25) contains above the ribbed zone an exhaust gas heat exchanger (26), which has an inlet (27) that is connected to the entrance and has an outlet that is connected to the supply line leading to the solvent heat exchanger for the rich rolution.

2. A generator according to claim 1, characterized in that ribs are provided on the inside surface of the container (3) and define channellike spaces, which are separated from each other and are filled with hollow bodies.

3. A generator according to claim 2, characterized in that the ribs consist of a corrugated metal strip and the outside diameter DA circumscribed by the metal strip is related to the inside diameter DI circumscribed by the metal strip like 1.4 to 1.7, and the spaces (45, 46) between the corrugations are filled with hollow packing elements (47).

4. A generator according to any of claims 1 to 3, comprising a burner (11) disposed below the container (3), characterized in that the bottom (10) of the container (3) is shielded by a conical body (14) from the burner.

5. A generator according to claim 1, characterized in that the ribs (19) provided on the outside surface (16) of the container (3) consist of a bent metal strip, which is incised at its outside diameter and which at its inside diameter is bonded to the outside surface of the container.

6. A generator according to claim 1, characterized in that the solvent heat exchanger (37) consists in its upper portion of a concentric double tube (36, 38) and in its lower portion consists of a pipe coil (40), which is formed by the inner tube (38) and is mounted in an enlarged portion (41) of the outer tube (36).

7. A generator according to claim 6, characterized in that at least one outlet opening (42) leading from the annular space between the two tubes (36/36) into the interior (17) of the container is provided at the lower end of the enlarged portion (41).

8. A generator according to claim 6 or 7, characterized in that the pipe coil (40) is connected to a suction pipe (50), which has an inlet opening on a level between the liquid level (48) of the container (3) and the top end (51) of the pipe coil (41).

9. A generator according to claim 8, characterized in that the suction pipe (50) has at its lower end at least one smaller bore (52), which communicates with the interior (17) of the container (3).

10. A generator according to claim 8 or 9, characterized in that the suction pipe (50) enters the enlarged portion (41) in the lower part of the latter and directly merges there into the pipe coil (40).

11. A generator according to claim 1, characterized in that the exhaust gas heat exchanger (26) consists of a ribbed tube which has been helically wound around the outside surface (16) of the container (3).

## Revendications

1. Bouilleur (1) pour une thermopompe à sorption avec une entrée (27) pour la solution riche et un récipient (3) plongeant dans une chambre de combustion en créant ainsi un espace annulaire (25), ledit récipient étant rempli par l'entrée d'un mélange de frigorigène/absorbant, et muni sur ses surfaces extérieure et intérieure d'ensembles d'échange de chaleur nervurés, les nervures (19) disposées sur la surface extérieure (16) du récipient (3) s'étendant dans une zone d'échange de chaleur et étant inclinées de 10° à 40° par rapport à l'axe du récipient, caractérisé par le fait qu'il existe entre la zone d'échange de chaleur et le diamètre extérieur un rapport h/DA = 1,1 à 1,5 où DA est le diamètre extérieur du récipient y compris deux nervures opposées, et h, l'étendue de la zone d'échange de chaleur, et que, dans l'intérieur (17) du récipient (3), il est prévu un échangeur de chaleur (37) alimenté en contre-courant d'une part en solution riche, froide, et en solution pauvre, chaude, et que dans l'espace annulaire (25) est prévu, au-dessus de la zone d'échange de chaleur, un échangeur de chaleur (26) dont la conduite d'alimentation (27) est reliée à l'entrée, et dont la sortie est reliée à l'entrée de l'échangeur de chaleur (37).

2. Bouilleur suivant la revendication 1, caractérisé par le fait que la paroi intérieure du récipient (3) est munie de nervures qui forment des espaces séparés entre eux et faisant fonction de canalisations, et que ces espaces sont remplis de corps creux.

3. Bouilleur suivant la revendication 2, caractérisé par le fait que les nervures constituent une bande en tôle ondulée, les diamètres extérieur DA et intérieur DI formés par la bande se trouvant dans un rapport de 1,4 à 1,7 entre eux, et que les espaces (45, 46) résultant de l'ondulation de la bande sont remplis de corps creux (47).

4. Bouilleur suivant l'une des revendications 1 à 3 avec un brûleur (11) disposé sous le récipient (3), caractérisé par le fait que le fond (10) du récipient (3) est protégé vis-à-vis du brûleur par un corps conique (14).

5. Bouilleur suivant la revendication 1, caracterisé par le fait que les nervures (19) disposées sur la paroi extérieure (16) du récipient (3) sont formées par une bande en tôle recourbée et munie sur son pourtour de fentes et qui, par son diamètre intérieur, s'applique directement sur la paroi extérieure du récipient.

6. Bouilleur suivant la revendication 1, caractérisé par le fait que l'échangeur de chaleur (37) est formé dans sa partie supérieure par deux tubes concentriques (36/38), mais dans sa partie inférieure, par un serpentin (40) formé par le tube intérieur (38) et logé dans une partie évasée (41) du tube extérieur (36).

7. Bouilleur suivant la revendication 6, caractérisé par le fait qu'au bout inférieur de la partie évasée (41), il est prévu au moins une ouverture de sortie (42) de l'espace annulaire entre les deux tubes (36/38), débouchant dans l'intérieur (17) du récipient.

8. Bouilleur suivant l'une des revendications 6 ou 7, caractérisé par le fait qu'au serpentin (40) est branché un tube d'aspiration (50) dont l'entrée se trouve à un niveau qui se situe entre le niveau (48) du liquide dans le récipent (3) et le bord supérieur de la partie évasée (41).

9. Bouilleur suivant la revendication 8, caractérisé par le fait que le tube d'aspiration (50) présente à son bout inférieur au moins un petit trou (52) communiquant avec l'intérieur (17) du récipient (3).

10. Bouilleur suivant la revendication 8 ou 9, caractérisé par le fait qu'au bas de la partie évasée (41), le tube d'aspiration (50) pénètre dans celle-ci et continue par le serpentin (40).

11. Bouilleur suivant la revendication 1, caractérisé par le fait que l'échangeur de chaleur (26) est constitué par un tube à ailettes enroulé en forme d'hélice sur la paroi extérieure (16) du récipient (3).
